# EUROPÄISCHE PATENTSCHRIFT

(11) **EP 0 902 846 B1**
(45) Veröffentlichungstag und Bekanntmachung des Hinweises auf die Patenterteilung: **26.07.2000**
(21) Anmeldenummer: 97921810.4
(22) Anmeldetag: 28.04.1997
(51) Int. Cl.: C25B 3/04

(54) **VERFAHREN ZUR HERSTELLUNG VON PHTHALIDEN**
PROCESS FOR PREPARING PHTHALIDES
PROCEDE POUR PREPARER DES PHTALIDES

(30) Priorität: 10.05.1996 DE 19618854
(43) Veröffentlichungstag der Anmeldung: 24.03.1999
(73) Patentinhaber: BASF AKTIENGESELLSCHAFT, 67056 Ludwigshafen (DE)
(72) Erfinder: PÜTTER, Hermann, D-67433 Neustadt (DE); HANNEBAUM, Heinz, D-67069 Ludwigshafen (DE)
(86) Internationale Anmeldenummer: EP9702185
(87) Internationale Veröffentlichungsnummer: WO9743464

(56) Entgegenhaltungen:
- DE-A- 2 510 920
- FR-A- 2 357 662

## Beschreibung

Die vorliegende Erfindung betrifft ein neues Verfahren zur Herstellung von Phthaliden durch kathodische Reduktion von Pthalsäure oder Phthalsäurederivaten.

Phthalide werden insbesondere als Zwischenprodukte für die Herstellung von Pflanzenschutzmitteln benötigt.

Ein elektrochemisches Verfahren zur Herstellung der Phthalide ist aus der DE-A-2 144 419 bekannt. Hierbei wird Ammoniumphthalamat in wässeriger Lösung mit einem Anteil organischer Lösungsmittel bis 50% bei Temperaturen bis 65°C an Metallen mit einer Wasserstoffüberspannung größer als Cu, z.B. Blei, kathodisch reduziert. Unter diesen Bedingungen gelingt die Herstellung von Phthaliden in befriedigenden Ausbeuten, wenn man die Reduktion in geteilten Elektrolysezellen vornimmt.

Die Herstellung von besonders reinen Phthaliden ist in der DE-A-2 510 920 beschrieben. Nach dieser Lehre reduziert man ammoniakalische wässerige Lösungen von Phthalsäure oder Phthalsäureanhydrid kathodisch bei Temperaturen von bis zu 100°C an Metallen mit einer Wasserstoffüberspannung größer als Cu. Das Verfahren erfordert ebenfalls die Anwendung geteilter Elektrolysezellen. Zur Abtrennung des Phthalids aus dem Elektrolysegemisch wird es gegebenenfalls nach Abtrennung von überschüssigem Ammoniak bei einer Temperatur von 35 bis 100°C angesäuert und das ausgefallene Phthalid abgetrennt.

Nachteilig an den beschriebenen Verfahren ist jedoch der mit der Verwendung von geteilten Elektrolysezellen verbundene apparative Aufwand, da in diesem Fall 2 Zellkreise erforderlich sind. Zudem ist das Arbeiten mit 2 Zellkreisen mit folgenden weiteren Nachteilen verbunden:

Die Zellkreise müssen durch eine Membran oder ein Diaphragma getrennt werden; dies bedeutet einen Verlust an Energie durch ohmsche Wärme. Um diesen Verlust zu minimieren, wird meist wenigstens eine Kammer mit einer wäßrigen (> 80 % H₂O) Leitsalzlösung beschickt. Bei kathodischen Reduktionen ist dies der Anolyt. Der Zwang zu diesem Vorgehen engt die Freiräume zur Nutzung der Anodenreaktion stark ein. Normalerweise wird als Anodenprodukt lediglich Wasserstoff erzeugt.

Weiterhin besteht bei den vorbekannten Verfahren die Gefahr, daß eine Anodenkorrosion sowie eine Vergiftung der Kathoden auftritt.

Die der Erfindung zugrunde liegende technische Aufgabe bestand deshalb darin, ein technisch einfacheres Verfahren zur Herstellung von Phthaliden in hoher Reinheit und guten Ausbeuten zur Verfügung zu stellen, das die Nachteile des Standes der Technik nicht aufweist und insbesondere die Möglichkeit der Nutzung der Anodenreaktion zur Herstellung von anderen Produkten als Wasserstoff eröffnet.

Demgemäß wurde ein Verfahren zur Herstellung von Phthaliden durch kathodische Reduktion von Phthalsäure oder Phthalsäurederivaten, bei denen die Carboxygruppen durch Einheiten ersetzt sein können, die von Carboxygruppen in einer Kondensationsreaktion ableitbar sind und eines oder mehrere der Wasserstoffatome der o-Phenylen-Einheit der Phthalsäure durch inerte Reste substituiert sein können, gefunden, wobei man die Reduktion in einem organischen Lösungsmittel, das weniger als 50 Gew.-% Wasser enthält und einer ungeteilten Elektrolysezelle vornimmt.

Als Ausgangsverbindungen für die Herstellung der Phthalide sind insbesondere solche der allgemeinen Formel I eingesetzt, in der die Substituenten die folgende Bedeutung haben:
- R¹, R², R³ und R⁴:: unabhängig voneinander Wasserstoff, C₁- bis C₄-Alkyl oder Halogen
- R⁵ und R⁶:: a) unabhängig voneinander -COOH oder COOX, wobei X für C₁- bis C₄-Alkyl steht,
b) einer der Substituenten R⁵ oder R⁶ -COONY₄ und der andere Substituent CONH₂, wobei Y für C₁- bis C₄-Alkyl oder Wasserstoff steht,
c) R⁵ und R⁶ zusammen -CO-O-CO-.

Besonders bevorzugt sind die Derivate der Phthalsäure, bei denen R₁, R₂, R₃ und R₄ Wasserstoff bedeutet und darunter insbesondere die Pththalsäuredi(C₁- bis C₃-alkyl)-ester, vor allem der Phthalsäuredimethylester.

Bei den Verbindungen der Formel I, bei denen R⁵ und R⁶ die unter b) aufgeführte Bedeutung haben, sind die Ammoniumsalze und insbesondere das Ammoniumsalz der Phthalamidsäure besonders bevorzugt.

Als Elektrodenmaterialien (sowohl Kathode als auch Anode) eignen sich vor allem handelsübliche Elektroden aus Graphit oder Kohle.

Bei dem Elektrolyten handelt es sich üblicherweise um eine 2 bis 40 gew.-%ige Lösung der Phthalsäure oder eines Phthalsäurederivates in einem organischen Lösungsmittel, das bevorzugt weniger als 25, besonders bevorzugt weniger als 5 Gew.-% Wasser enthält.

Als organische Lösungsmittel eignen sich insbesondere aliphatische C₁- bis C₄-Alkohole, insbesondere Methanol oder Ethanol oder eine Mischungen derartiger Alkohole mit einem Carbonsäureamid wie Dimethylformamid oder t-Butylformamid.

Als Leitsalze enthalten die Elektrolyte im allgemeinen Alkylsulfate, z.B. Methylsulfat, oder quarternäre Ammoniumsalze, insbesondere Tetra(C₁- bis C₄-alkyl)ammoniumhalogene oder -tetrafluoroborate, üblicherweise in Mengen von 0,4 bis 10 Gew.-% bezogen auf den Elektrolyt.

Für den anodischen Koppelprozeß empfiehlt es sich, als anodischen Depolarisator übliche organische Verbindungen einzusetzen, deren Eignung für die elektrochemische Oxidation dem Fachmann allgemein bekannt ist. Einige der anodischen Koppelprozessen werden bevorzugt in Anwesenheit eines Mediators durchgeführt. Mögliche anodische Koppelprozesse und deren Mediatisierung werden beispielsweise in D. Kyriakou, Modern Electroorganic Chemistry, Springer, Berlin 1994, in Kapitel 4.2 beschrieben.

Als anodische Koppelprozesse eignen sich insbesondere die Oxidationen von C-O- oder C-N-Einfach- oder Doppelbindungen, z.B. die Oxidation von Carbonsäuren, Arylmethanen, Aldehyden, Carbonsäureamiden, Alkoholen sowie Heterocyclen, oder die oxidative C-C-Verknüpfung insbesondere von Naphthalinen oder aktivierten CH-Gruppen.

Als Mediatoren eignen sich insbesondere Halogenverbindungen, vor allem Bromide oder Iodide.

Was die sonstigen Verfahrensparameter wie Temperatur und Stromdichte betrifft, so sind diese unkritisch, solange sie sich im für elektrochemische Umsetzung organischer Verbindungen üblichen Rahmen bewegen. Sie sind beispielsweise in der DE-A-2 510 920 näher spezifiziert.

Die Art Aufarbeitung des Elektrolytgemisches richtet sich insbesondere nach der Art des anodischen Koppelproduktes und kann nach allgemein bekannten Trennmethoden wie Destillation, Fällung oder Umkristallisation erfolgen. Besonders einfach lassen sich die meisten Phthalide von vielen in basisch-wässerigem Milieu unlöslichen organischen Nebenprodukten abtrennen, indem man die Phthalide in ammoniakalischen wässerigen Lösungen löst, die wässerige Phase abtrennt und das Phthalid durch Ansäuern aus der wässerigen Phase wieder ausfällt (s. hierzu ebenfalls DE-A-2 510 920).

Nach dem erfindungsgemäßen Verfahren erhält man Phthalide auf technisch einfache Weise in hoher Ausbeute und Reinheit. Gleichzeitig ist es möglich, durch Kopplung mit anodischen Oxidationsreaktionen verschiedenartige Wertprodukte herzustellen, ohne daß die Strom- und Materialausbeute an der Kathode sinken würde.

### Beispiel 1

### Ausschließliche Produktion von Phthalid als Wertprodukt

In einer Elektrolysezelle, bestehend aus zehn bipolar geschalteten Ringscheiben aus Graphit, Fläche pro Seite: 147 dm², mit einem Elektrodenabstand von 0,7 mm, wird eine Lösung aus 500 g Phthalsäuredimethylester (2,56 Mol), 1600 g t.-Butylformamid und 375 g Methanol mit 25 g Tetrabutylammoniumtetrafluoroborat bei einer Stromstärke von 2,5 A 11,5 h lang bei 60°C elektrolysiert.

Nach Abdestillation des Lösemittelgemisches konnten in einer Vakuumdestillation bei 10 mbar 2,18 Mol Phthalid entsprechend 85 % gewonnen werden.

Das Lösemittel t-Butylformamid wird unzersetzt zurückgewonnen, der Anodenprozeß ist die Methanoloxidation mit dem Hauptprodukt Methylformiat.

### Beispiel 2

### Koppelproduktion von Phthalid und N-Methoxymethyl-N-Methylformamid

In einer Elektrolysezelle gemäß Beispiel 1 wurden 2,56 Mol Phthalsäuredimethylester, 750 g Methanol, 1225 g Dimethylformamid (DMF) und 25 g Triethylmethylammoniummethosulfat bei 5 A für 6,9 h bei 50°C elektrolysiert. Es entstanden 4,1 Mol (Stromausbeute: 64 %)
N-Methoxymethyl-N-Methylformamid neben 2,1 Mol Phthalid (Materialausbeute: 82 %).

### Beispiele 3 bis 9

Analog zu Beispiel 2 wurde mit den jeweils in Tabelle 1 angegebenen Ausgangsstoffen Phthalid und unterschiedliche anodische Koppelprodukte hergestellt.

## Patentansprüche

1. Verfahren zur Herstellung von Phthaliden durch kathodische Reduktion von Phthalsäure oder Phthalsäurederivaten, bei denen die Carboxygruppen durch Einheiten ersetzt sein können, die von Carboxygruppen in einer Kondensationsreaktion ableitbar sind und eines oder mehrere der Wasserstoffatome der o-Phenylen-Einheit der Phthalsäure durch inerte Reste substituiert sein können, wobei man die Reduktion in einem organischen Lösungsmittel, das weniger als 50 Gew.-% Wasser enthält und einer ungeteilten Elektrolysezelle vornimmt.

2. Verfahren nach Anspruch 1, dadurch gekennzeichnet, daß man Phthalsäure oder Phthalsäurederivate der allgemeinen Formel I einsetzt, in der die Substituenten die folgende Bedeutung haben:
R¹, R², R³ und R⁴: unabhängig voneinander Wasserstoff, C₁- bis C₄-Alkyl oder Halogen
R⁵, R⁶:
a) unabhängig voneinander -COOH oder COOX, wobei X für C₁- bis C₄-Alkyl steht,
b) einer der Substituenten R⁵ oder R⁶ -COONY₄ und der andere Substituent CONH₂, wobei Y für C₁- bis C₄-Alkyl oder Wasserstoff steht,
c) R⁵ und R⁶ zusammen -CO-O-CO-.

3. Verfahren nach Anspruch 1 oder 2, wobei man als Phthalsäurederivate Phthalsäuredi(C₁- bis C₃-alkyl)-ester einsetzt.

4. Verfahren nach den Ansprüchen 1 bis 3, wobei man Graphit- oder Kohleelektroden einsetzt.

5. Verfahren nach den Ansprüchen 1 bis 4, wobei man als organisches Lösungsmittel einen aliphatischen C₁- bis C₄-Alkohol oder eine Mischung eines derartigen Alkohols mit einem Carbonsäureamid einsetzt.

6. Verfahren nach den Ansprüchen 1 bis 5, wobei man als Leitsalz ein quarternäres Ammoniumsalz einsetzt.

7. Verfahren nach den Ansprüchen 1 bis 6, wobei man für den anodischen Koppelprozeß als anodischen Depolarisator eine übliche organische Verbindung einsetzt, die sich für die elektrochemische Oxidation eignet.

8. Verfahren nach den Ansprüchen 1 bis 7, wobei man als Mediator für den anodischen Koppelprozeß eine Halogenverbindung einsetzt.

9. Verfahren nach Anspruch 8, wobei man als Mediator Bromid oder Iodid einsetzt.

## Claims

1. A process for preparing phthalides by cathodic reduction of phthalic acid or phthalic acid derivatives in which the carboxyl groups may be replaced by units which can be derived from carboxyl groups by a condensation reaction and one or more of the hydrogens of the o-phenylene unit of the phthalic acid may be replaced by inert radicals, the reduction being carried out in an organic solvent containing less than 50% by weight of water in an undivided electrolytic cell.

2. A process as claimed in claim 1, wherein phthalic acid or phthalic acid derivatives of the general formula I are employed where the substituents have the following meanings:
R¹, R², R³ and R⁴: are each, independently of one another, hydrogen, C₁- to C₄-alkyl or halogen
R⁵, R⁶:
a) are each, independently of one another, -COOH or COOX, where X is C₁- to C₄-alkyl,
b) one of the substituents R⁵ or R⁶ is -COONY₄ and the other substituent is CONH₂, where Y is C₁- to C₄-alkyl or hydrogen,
c) R⁵ and R⁶ are together -CO-O-CO-.

3. A process as claimed in claim 1 or 2, wherein the phthalic acid derivatives used are di(C₁- to C₃-alkyl) phthalates.

4. A process as claimed in any of claims 1 to 3, wherein graphite or carbon electrodes are used.

5. A process as claimed in any of claims 1 to 4, wherein the organic solvent used is an aliphatic C₁- to C₄-alcohol or a mixture of such an alcohol with a carboxamide.

6. A process as claimed in any of claims 1 to 5, wherein the supporting electrolyte used is a quaternary ammonium salt.

7. A process as claimed in any of claims 1 to 6, wherein the anodic depolarizer used for the anodic coproduction process is a conventional organic compound suitable for electrochemical oxidation.

8. A process as claimed in any of claims 1 to 7, wherein the mediator used for the anodic coproduction process is a halogen compound.

9. A process as claimed in claim 8, wherein the mediator used is bromide or iodide.

## Revendications

1. Procédé de préparation de phtalides par réduction cathodique d'acide phtalique ou de dérivés de l'acide phtalique, dans lesquels les groupes carboxy peuvent être remplacés par des motifs pouvant être obtenus à partir de groupes carboxy dans le cadre d'une réaction de condensation, et un ou plusieurs des atomes d'hydrogène du motif o-phénylène de l'acide phtalique peuvent être substitués par des radicaux inertes, procédé dans lequel on met en oeuvre la réduction dans un solvant organique qui contient moins de 50 % en poids d'eau, et dans une cellule d'électrolyse non-subdivisée.

2. Procédé selon la revendication 1, caractérisé en ce qu'on utilise un acide phtalique ou des dérivés de l'acide phtalique de formule générale I dans laquelle les substituants ont les significations suivantes :
R¹, R², R³ et R⁴ représentent chacun indépendamment des autres un atome d'hydrogène, un groupe alkyle en C₁ à C₄ ou halogéno,
R⁵, R⁶ :
a) indépendamment l'un de l'autre, représentent chacun -COOH ou COOX, où X est un radical alkyle en C₁ à C₄,
b) l'un des substituants R⁵ ou R⁶ est -COONY₄, et l'autre substituant est CONH₂, où Y est un radical alkyle en C₁ à C₄ ou un atome d'hydrogène,
c) R⁵ et R⁶ forment ensemble -CO-O-CO-.

3. Procédé selon la revendication 1 ou 2, dans lequel on utilise en tant que dérivés de l'acide phtalique des esters di(alkyliques en C₁ à C₃) de l'acide phtalique.

4. Procédé selon les revendications 1 à 3, dans lequel on utilise des électrodes au graphite ou au charbon.

5. Procédé selon les revendications 1 à 4, dans lequel on utilise en tant que solvant organique un alcool aliphatique en C₁ à C₄ ou un mélange d'un alcool de ce type avec un carboxamide.

6. Procédé selon les revendications 1 à 5, dans lequel on utilise en tant que sel conducteur un sel de l'ammonium quaternaire.

7. Procédé selon les revendications 1 à 6, dans lequel on utilise pour l'opération de couplage anodique, en tant que dépolarisateur anodique, un composé organique usuel convenant à l'oxydation électrochimique.

8. Procédé selon les revendications 1 à 7, dans lequel on utilise en tant que médiateur de l'opération de couplage anodique un composé halogéné.

9. Procédé selon la revendication 8, dans lequel on utilise en tant que médiateur un bromure ou un iodure.
